# EUROPÄISCHE PATENTSCHRIFT

(11) **EP 1 201 312 B1**
(45) Veröffentlichungstag und Bekanntmachung des Hinweises auf die Patenterteilung: **17.01.2007**
(21) Anmeldenummer: 01125231.9
(22) Anmeldetag: 24.10.2001
(51) Int. Cl.: B02C 18/30

(54) **Sicherheitssysteme für Zerkleinerungsmaschinen**
Safety system for a shredding device
Système de sécurité pour un déchiqueteur

(30) Priorität: 31.10.2000 DE 10054028
(43) Veröffentlichungstag der Anmeldung: 02.05.2002
(73) Patentinhaber: Convenience Food Systems Wallau GmbH & Co.KG, 35216 Biedenkopf Wallau (DE)
(72) Erfinder: Bernhardt, Jürgen, 35216 Biedenkopf-Weifenbach (DE); Hoffmann, Hartmut, 57334 Bad Laasphe-Feudingen (DE)
(74) Vertreter: Wolff, Felix

(56) Entgegenhaltungen:
- EP-A- 0 695 581
- BE-A- 514 395
- US-A- 5 667 153

## Beschreibung

Die vorliegende Erfindung betrifft Zerkleinerungsmaschinen, insbesondere zum Zerkleinern von Gefrier- und/oder Frischfleisch, mit einem Schneidsatz, der mindestens ein Messer aufweist.

Zerkleinerungsmaschinen wie sie beispielsweise aus der EP 0 695 581 A1 bekannt sind werden heutzutage in einer Vielzahl von technischen Gebieten eingesetzt. Insbesondere bei der Verarbeitung von Fleisch in frischem oder gefrorenem Zustand finden diese Maschinen mannigfaltige Verwendungsmöglichkeiten. Da diese Maschinen in der Regel mit einem schnell laufenden, rotierenden Messer ausgerüstet sind, müssen diese Maschinen mit einer Sicherheitsvorrichtung ausgerüstet sein, um Verletzungen des Bedienpersonals zu vermeiden.

In der Regel ist diese Sicherheitsvorrichtung heutzutage eine Haube, die vor den Ausgang des Schneidsatzes geklappt wird, um zu vermeiden, daß das Bedienpersonal in den Schneidsatz hineingreift und sich dabei verletzt. Diese Sicherheitsvorrichtung hat jedoch den Nachteil, daß sie nur einen unzureichenden Schutz darstellt, daß eine optische Begutachtung des Zerkleinerungsprozesses und des zerkleinerten Gutes nur bedingt möglich ist.

Es stellt sich deshalb die Aufgabe, eine Zerkleinerungsmaschine zur Verfügung zu stellen, die die Nachteile des Standes der Technik nicht aufweist.

Die Aufgabe wird erfindungsgemäß durch eine Zerkleinerungsmaschine, gemäß Patentanspruch 1 gelöst.

Eine Zerkleinerungsmaschine im Sinne der Erfindung ist jede Zerkleinerungsmaschine, die einen Schneidsatz mit mindestens einem Messer aufweist. Erfindungsgemäß ist in diesem Schneidsatz hinter dem letzten Messer eine Lochscheibe angeordnet.

Erfindungsgemäß besteht der Schneidsatz aus mindestens einem rotierenden Messer und einer dazugehörigen Lochscheibe. Besonders bevorzugt besteht der Schneidsatz aus mehreren Messern, die jeweils mit einer Lochscheibe zusammenwirken.

In einer bevorzugten Ausführungsform ist die Zerkleinerungsmaschine nur in Betrieb nehmbar, wenn die Lochscheibe hinter dem letzten Messer eingesetzt ist. Die Überprüfung, ob die Lochscheibe eingesetzt ist, kann elektronisch oder mechanisch erfolgen.

Vorzugsweise hat die Lochscheibe Löcher, die einen Durchmesser ≤ 6 mm aufweisen. Die Lochscheibe hat vorzugsweise eine Dicke von ≥ 5 mm. Durch diese Lochscheibe wird verhindert, daß z. B. die Hand des Bedienpersonals verletzt wird.

In einer bevorzugten Ausführungsform der erfindungsgemäßen Zerkleinerungsmaschine wird die Dicke der Lochscheibe überwacht, so daß verhindert werden kann, daß die Lochscheibe bei fortschreitendem Verschleiß so dünn wird, daß das Bedienpersonal einen Finger durch die Lochscheibe stecken kann und durch das rotierende Messer verletzt wird. Diese Dickenüberwachung kann sowohl mechanisch als auch elektronisch erfolgen. Vorzugsweise wird sie jedoch an die Standzeit der Lochscheibe gekoppelt, da eine Lochscheibe jeweils nach einer bestimmten Anzahl von Betriebsstunden nachgeschliffen werden muß und sich dementsprechend die Dicke reduziert. Demnach errechnet die erfindungsgemäße Zerkleinerungsmaschine ab welcher Standzeit der Lochscheibe deren Dicke nicht mehr ausreicht, um eine hinreichende Sicherheit gegen Verletzung des Bedienpersonals darzustellen.

Die erfindungsgemäße Zerkleinerungsmaschine hat den Vorteil, daß die Sicherheitsvorrichtung in dem Schneidsatz integriert ist, so daß keine zusätzlichen Bauteile an der Zerkleinerungsmaschine angeordnet werden müssen, um die Sicherheit des Bedienpersonals zu gewähren. Bei den Sicherheitsvorrichtungen handelt es sich um einfach herzustellende und einzubauende Bauteile, so daß die erfindungsgemäße Zerkleinerungsmaschine einfach und kostengünstig herzustellen ist. Da in einer bevorzugten Ausführungsform die Maschine nur in Betrieb genommen werden kann, wenn die Sicherheitsvorrichtung eingesetzt ist, wird eine Verletzung des Bedienpersonals durch die erfindungsgemäße Zerkleinerungsmaschine ausgeschlossen.

Die Lochscheibe weist ein Mittel auf, auf dem Daten abgespeichert und abgerufen werden können, die eine eindeutige Identifikation der Lochscheibe ermöglichen.

Vorzugsweise ist das Mittel, auf dem Daten abgespeichert und abgerufen werden können, ein Sensorchip, der einen ersten abfragbaren Datenspeicher mit Daten aufweist, die als Istwerte zum Abgleich mit den Daten eines zweiten, der Zerkleinerungsmaschine zugeordneten Datenspeichers verwendet werden, dessen auf die Lochscheibe abgestimmte Daten als Sollwerte für einen Ist-Sollwert-Vergleich dienen. Vorzugsweise ist die Steuerung einer Zerkleinerungsmaschine, in die die Lochscheibe eingebaut ist, so ausgelegt, daß diese nicht in Betrieb nehmbar ist, wenn die Istwerte von den Sollwerten abweichen. Auf diese Weise kann die Lochscheibe als Sicherungsvorrichtung dienen, weil durch den Soll-Ist-Vergleich festgestellt werden kann, ob beispielsweise eine Lochscheibe in Flußrichtung hinter dem letzten Messer eingesetzt ist, deren Bohrungsdurchmesser so klein bzw. deren Dicke so groß ist, daß ausgeschlossen werden kann, daß das Bedienpersonal durch das rotierende Messer verletzt wird. Ganz besonders bevorzugt hat die Lochscheibe Löcher, deren Durchmesser ≤ 6 mm beträgt und vorzugsweise eine Dicke ≥ 5 mm.

In einer bevorzugten Ausführungsform der erfindungsgemäßen Lochscheibe sind auf dem Mittel Daten gespeichert, die insbesondere Informationen über die Größe der Bohrung und vorzugsweise über die Dicke der jeweiligen Lochscheibe aufweisen.

Weiterhin bevorzugt können auf dem Mittel zusätzlich Daten abgespeichert werden, die die Laufzeit und die Belastung der Lochscheibe betreffen. Mit diesen Daten kann automatisch die Abnutzung der Lochscheibe festgestellt werden, so daß, wenn ein bestimmter Abnutzungsgrad der Lochscheibe überschritten ist, die Zerkleinerungsmaschine nicht mehr in Betrieb nehmbar ist, weil die erfindungsgemäße Lochscheibe als Sicherungsvorrichtung nicht mehr ausreichend ist.

Vorzugsweise ist das Mittel, auf dem Daten abgespeichert und abgerufen werden können, in einem abgeschlossenen Hohlraum in der Lochscheibe vorgesehen, so daß er für Unbefugte weder auffindbar ist, noch manipuliert werden kann. Die Anordnung des Mittels sollte in jedem Fall so getroffen werden, daß es, wenn es zufällig entdeckt wird, beim Ausbau unbrauchbar, vorzugsweise zerstört wird.

Die Datenabfrage aus dem in einer solchen Lochscheibe integrierten Datenspeicher gelingt bei einer Zerkleinerungsmaschine am besten, wenn das Mittel mit einer an der Zerkleinerungsmaschine angeordneten oder mobilen Sende- und Empfangsanlage birektional drahtlos gekoppelt ist, die über einen Verstärker mit dem zweiten Datenspeicher und/oder einer elektronischen Maschinensteuerung verbunden sein kann, so daß der Datenbestand des Mittels abgelesen und geändert werden kann. Die Sende- und Empfangsanlage ist mit besonderem Vorteil in unmittelbarer Nähe der Lochscheibe vorgesehen.

Der in der erfindungsgemäßen Lochscheibe integrierte Datenspeicher liefert nach entsprechender Datenentnahme, Übertragung, Verarbeitung und Wiedergabe auf einem entsprechenden Display die für die Identifizierung der Lochscheibe geeigneten Daten und ggf. auch die Daten eines dazugehörigen Gegenstücks, beispielsweise eines Messers, also des gesamten für die Zerkleinerung verwendeten Systems. In gleicher Weise können die Daten von der Steuerung der Zerkleinerungsmaschine erkannt und insofern beachtet werden, daß der Betrieb der Zerkleinerungsmaschine nur dann zugelassen wird, wenn funktionsgerechte Teile im Einsatz sind.

Auch die Überwachung der für die Zerkleinerungsmaschine ordinären Lochscheiben ist nach der Erfindung wesentlich einfacher durchführbar, weil nun aus den von den integrierten Datenspeicher lieferbaren Daten die Seriennummer der Lochscheibe ohne weiteres identifiziert werden kann und deren Abnutzung überwachbar ist, beispielsweise durch die Anzeige von Standzeiten, Schleifintervallen und dergleichen Parametern.

Vorzugsweise ist das Mittel ein Sensorchip, auf dem Daten reversibel abgespeichert und abgefragt werden können.

Die vorliegende Erfindung hat den Vorteil, daß in dem Schneidsatz nur eindeutig identifizierbare Bauteile verwendet werden, so daß zum einen ein störungsfreier Betrieb der Zerkleinerungsmaschine sichergestellt ist und zum anderen eine Lochscheibe als Sicherungsvorrichtung eines Schneidsatzes eingesetzt werden kann, weil die Zerkleinerungsmaschine nur dann in Betrieb gesetzt werden kann, wenn eine ganz bestimmte Lochscheibe mit einem noch nicht zu großen Verschleiß von der Zerkleinerungsmaschine identifiziert worden ist.

Ein weiterer Gegenstand der vorliegenden Erfindung ist ein Verfahren zum Sichern von Zerkleinerungsmaschinen mit der erfindungsgemäßen Lochscheibe, bei dem Daten zur Identifikation der Lochscheibe, die in Materialflußrichtung hinter dem letzten Messer in der Zerkleinerungsmaschine angeordnet ist, abgerufen werden und überprüft wird, ob die jeweilige Lochscheibe den jeweiligen Sicherheitsstandard genügt und die Zerkleinerungsmaschine erst dann in Betrieb gesetzt werden kann, wenn diese Überprüfung positiv verlaufen ist. Durch das erfindungsgemäße Verfahren kann eine Verletzung des Bedienpersonals durch ein Messer in dem Schneidsatz ausgeschlossen werden.

In einer bevorzugten Ausführungsform des erfindungsgemäßen Verfahrens werden zusätzlich die Standzeit bzw. die mechanische Belastung der Lochscheibe abgerufen und damit deren Verschleiß überprüft und bei zu großem Verschleiß die Zerkleinerungsmaschine nicht angefahren bzw. abgefahren. Durch diese Ausführungsform des erfindungsgemäßen Verfahrens ist es möglich, eine Gefährdung des Bedienpersonals durch verschlissene Sicherheitsvorrichtungen zu vermeiden.

Im folgenden wird die Erfindung anhand der **Figuren 1 und 2** erläutert. Diese Erläuterungen sind lediglich beispielhaft und schränken den allgemeinen Erfindungsgedanken nicht ein.

**Figur 1** zeigt eine Explosionszeichnung des Schneidsatzes der erfindungsgemäßen Zerkleinerungsvorrichtung.

**Figur 2** zeigt den Schneidsatz der erfindungsgemäßen Zerkleinerungsmaschine in eingebautem Zustand.

In **Figur 1** ist eine Explosionszeichnung des Schneidsatzes 14 der erfindungsgemäßen Zerkleinerungsmaschine 13 dargestellt. Von der Zerkleinerungsmaschine 13 ist lediglich ein Teil des Gehäuses 1 zu sehen, das den Schneidsatz 14 aufnimmt. Die erfindungsgemäße Zerkleinerungsmaschine weist eine angetriebene Schnecke mit einer Welle 2 auf, mit der die Messer 4, 15 in eine rotatorische Bewegung versetzt werden. Weiterhin weist der Schneidsatz einen Vorschneider 3 zwei Lochscheiben 5, 6 und ein Distanzring 7 auf. Der Schneidsatz 14 wird mit der Verschlußmutter 8 in dem Gehäuse 1 fixiert. Der Fachmann erkennt, daß das Messer 4 mit der Lochscheibe 5 und das Messer 15 mit der Lochscheibe 6 zusammenwirken. Der Vorschneider 3, die Lochscheiben 5, 6 und der Distanzring 7 sind drehfest mit dem Gehäuse verbunden. Der Vorschneider 3 und die Lochscheiben 5, 6 weisen jeweils einen Sensorchip 10 auf, der im äußeren Bereich des jeweiligen Bauteils vorgesehen ist. Diese Sensorchips wirken mit der Sende- und Empfangsanlage 9 zusammen, so daß sowohl Daten von den Sensorchips abgefragt werden als auch Daten auf diesen abgespeichert werden können. Durch die Konfiguration Sensorchip / Sende- Empfangsanlage ist eine eindeutige Identifikation der jeweiligen Bauteile möglich.

Erfindungsgemäß weist die Zerkleinerungsmaschine hinter dem letzten Messer 15 eine Sicherheitsvorrichtung auf, die eine Verletzung des Bedienpersonals durch das Messer 15 verhindert. In dem vorliegenden Beispiel ist diese Sicherheitsvorrichtung die Lochscheibe 6, deren Löcher einen Durchmesser von 6 mm aufweist und die eine Dicke von mehr als 5 mm hat. Die Dicke der Lochscheibe sollte 30 mm nicht überschreiten. Durch diese Gestaltung der Lochscheibe ist es für das Bedienpersonal unmöglich, sich beispielsweise die Finger an dem rotierenden Messer 15 zu verletzen. Der Fachmann erkennt, daß beispielsweise auch eine Lochscheibe in der Verschlußmutter 8 vorgesehen werden kann, die eine besonders gute Sicherheitsvorrichtung darstellt, weil sie einen größeren Abstand zu dem rotierenden Messer 15 aufweist, als beispielsweise die Lochscheibe 6. Eine Lochscheibe als Sicherung in der Verschlußmutter 8 könnte größere Bohrung als 6 mm aufweisen und eine geringere Dicke als 5 mm haben.

**Figur 2** zeigt die erfindungsgemäße Zerkleinerungsmaschine mit dem Schneidsatz 14 in eingebautem Zustand. Die Schnecke 2, die an ihrem Ende eine Antriebswelle aufweist, fördert das zu schneidende Material, in dem vorliegenden Fleisch, durch den Vorschneider 3 hindurch zu dem ersten Messer 4. Dieses Messer 4 wirkt mit der Lochscheibe 5 zusammen und zerkleinert das Fleisch. Nachdem das Fleisch durch die Lochscheibe 5 hindurchgedrückt worden ist, wird es durch ein weiteres Messer 15 und eine weitere Lochscheibe 6 noch einmal zerkleinert. Der Fachmann erkennt, daß das Messer 15 und die Lochscheibe 6 zusammenwirken. Die Lochscheibe 6 dient gleichzeitig als Sicherheitsvorrichtung, da ihre Bohrung ≤ 6 mm sind und ihre Dicke mehr als 5 mm beträgt, so daß es für das Bedienpersonal unmöglich ist, einen Finger durch die Lochscheibe zu stecken und sich an dem rotierenden Messer 15 zu verletzen. Die Messer 4 und 15 werden durch die Welle der Schnecke 2 angetrieben, während der Vorschneider 3 und die Lochscheiben 5 und 6 ortsfest mit dem Gehäuse verbunden sind. Der gesamte Schneidsatz wird durch den Distanzring 7 und die Verschlußmutter 8 in dem Gehäuse verspannt. Der Vorschneider 3 und die Lochscheiben 5 und 6 weisen Sensorchips 10 auf, die bidirektional und drahtlos mit der Sende- Empfangsvorrichtung 9 verbunden sind, so daß auf den Sensorchips Daten abgespeichert und abgerufen werden können. In dem vorliegenden Fall werden die Seriennummer und die Standzeit auf dem Sensorchip abgespeichert und in regelmäßigen Abständen automatisch von der erfindungsgemäßen Zerkleinerungsmaschine abgerufen und auf einem Display, das nicht dargestellt ist, angezeigt. Insbesondere falls die Sicherheitsvorrichtung 6 nicht vorhanden ist oder nicht ausreichend dimensioniert ist oder wenn die Standzeit und damit der Verschleiß der Sicherungsvorrichtung 6 zu groß ist, kann die erfindungsgemäße Zerkleinerungsmaschine nicht angefahren werden. Damit kann eine Verletzung des Bedienpersonals nachhaltig verhindert werden.

## Patentansprüche

1. Zerkleinerungsmaschine (13), insbesondere zum Zerkleinern von Gefrier- und Frischfleisch mit einem Schneidsatz (14) der mindestens ein Messer (4, 15) aufweist, wobei der Schneidsatz (14) in Materialflussrichtung hinter dem letzten Messer eine Lochscheibe (6) mit Bohrungen aufweist, **dadurch gekennzeichnet, dass** die Lochscheibe ein Mittel aufweist, auf dem Daten abgespeichert und abgerufen werden können, die eine eindeutige Identifikation der Lochscheibe ermöglichen.

2. Zerkleinerungsmaschine (13) nach Anspruch 1, **dadurch gekennzeichnet, dass** die Identifikation insbesondere Informationen über die Größe der Bohrungen und vorzugsweise über die Dicke der Lochscheibe aufweist.

3. Zerkleinerungsmaschine (13) nach Anspruch 1 oder 2, **dadurch gekennzeichnet, dass** auf dem Mittel zusätzliche Daten, vorzugsweise die Laufzeit und die Belastung der Lochscheibe gespeichert und abgefragt werden können.

4. Zerkleinerungsmaschine (13) nach Anspruch 3, **dadurch gekennzeichnet, dass** mit der Laufzeit und der Belastung der Lochscheibe deren Verschleiß ermittelt wird.

5. Zerkleinerungsmaschine (13) nach einem der voranstehenden Ansprüche, **dadurch gekennzeichnet, dass** das Mittel in einem abgeschlossen Hohlraum vorgesehen ist.

6. Zerkleinerungsmaschine (13) nach einem der voranstehenden Ansprüche, **dadurch gekennzeichnet, dass** das Mittel mit einer Sende (9)- und Empfangsanlage (9) bidirektional gekoppelt ist.

7. Zerkleinerungsmaschine (13) nach einem der voranstehenden Ansprüche, **dadurch gekennzeichnet, dass** das Mittel ein Sensor-Chip ist.

8. Zerkleinerungsmaschine nach einem der Voranstehenden Ansprüche, **dadurch gekennzeichnet, dass** diese nur in Betrieb nehmbar ist, wenn die richtige Lochscheibe eingesetzt ist.

9. Zerkleinerungsmaschine nach einem der voranstehenden Ansprüche, **dadurch gekennzeichnet, dass** die Lochscheibe (6) Bohrungen mit einem Durchmesser ≤ 6 mm und vorzugsweise eine Dicke ≥ 5 mm aufweist

10. Zerkleinerungsmaschine nach einem der voranstehenden Ansprüche, **dadurch gekennzeichnet, dass** sie eine Dickenüberwachung der Lochscheibe (6) aufweist, die vorzugsweise an die Standzeit der Lochscheibe gekoppelt ist, wobei vorzugsweise die Zerkleinerungsmaschine nicht in Betrieb nehmbar ist, wenn die Lochscheibe eine Mindestdicke durch Abnutzung unterschreitet.

11. Verfahren zum Sichern von Zerkleinerungsmaschinen gemäß den voranstehenden Ansprüchen, **dadurch gekennzeichnet, dass** Daten zur Identifikation der Lochscheibe (6), die in Materialflußrichtung hinter dem letzten Messer (15) in der Zerkleinerungsmaschine (13) angeordnet ist, abgerufen werden und überprüft wird, ob die jeweilige Lochscheibe (6) den jeweiligen Sicherheitsstandards genügt und die Zerkleinerungsmaschine erst dann in Betrieb gesetzt werden kann, wenn diese Überprüfung positiv verlaufen ist.

12. Verfahren nach Anspruch 11, **dadurch gekennzeichnet, dass** zusätzlich die Standzeit bzw. die mechanische Belastung der Lochscheibe (6) abgerufen werden und damit deren Verschleiß überprüft wird und bei zu großem Verschleiß die Zerkleinerungsmaschine nicht angefahren werden kann.

## Claims

1. Comminuting machine (13), particularly for comminuting frozen and fresh meat using a set of blades (14) which has at least one blade (4, 15), the set of blades (14) downstream of the last blade in the direction of material flow having a perforated disc (6) with bores, **characterized in that** the perforated disc has a means on which data can be stored and retrieved, which data permits unambiguous identification of the perforated disc.

2. Comminuting machine (13) according to claim 1, **characterized in that** the identification particularly has information as to the size of the bores and preferably information as to the thickness of the perforated disc.

3. Comminuting machine (13) according to claim 1 or 2, **characterized in that** the means allows storage and interrogation of additional data, preferably the operating time and stress of the perforated disc.

4. Comminuting machine (13) according to claim 3, **characterized in that** the wear of the perforated disc is determined based on the operating time and stress thereof.

5. Comminuting machine (13) according to any of the preceding claims, **characterized in that** the means is provided in a sealed cavity.

6. Comminuting machine (13) according to any of the preceding claims, **characterized in that** the means is coupled bidirectionally with a transmitting (9) and receiving (9) unit.

7. Comminuting machine (13) according to any of the preceding claims, **characterized in that** the means is a sensor chip.

8. Comminuting machine according to any of the preceding claims, **characterized in that** said machine can only be operated if the correct perforated disc is used.

9. Comminuting machine according to any of the preceding claims, **characterized in that** the perforated disc (6) has bores with a diameter of ≤ 6 mm and preferably a thickness of ≥5 mm.

10. Comminuting machine according to any of the preceding claims, **characterized in that** it has a thickness monitoring of the perforated disc (6), preferably coupled with the tool life of the perforated disc, the comminuting machine preferably not being operable if the perforated disc falls below a minimum thickness as a result of wear.

11. Method of securing comminuting machines according to the preceding claims, **characterized in that** data for the identification of the perforated disc (6), which is arranged downstream of the last blade (15) in the comminuting machine (13) as viewed in material flow direction, is retrieved, and a check is made as to whether the respective perforated disc (6) complies with the respective security standards, and the comminuting machine cannot be put into operation until said check has furnished a positive result.

12. Method according to claim 11, **characterized in that** the service life and mechanical stress of the perforated disc (6) are retrieved in addition, thereby checking the wear thereof, and that the comminuting machine cannot be started in the case of excessive wear.

## Revendications

1. Machine à fragmenter (13), en particulier pour fragmenter de la viande fraîche ou de la viande congelée, dotée d'un ensemble de découpe (14) qui comporte au moins une lame (4,15), l'ensemble de découpe (14) présentant un disque perforé doté de trous après la dernière lame (15) dans le sens du flux de matière.

2. Machine à fragmenter (13) selon la revendication 1, **caractérisée en ce que** l'identification comporte notamment des informations sur la taille des trous et de préférence sur l'épaisseur du disque perforé.

3. Machine à fragmenter (13) selon une des revendications 1 ou 2, **caractérisée en ce que** des données complémentaires, de préférence la durée de fonctionnement et la charge du disque perforé peuvent être enregistrées et interrogées sur le moyen.

4. Machine à fragmenter (13) selon la revendication 3, **caractérisée en ce que** l'on détermine son usure avec les paramètres de charge et de durée de fonctionnement.

5. Machine à fragmenter (13) selon une des revendications précédentes, **caractérisée en ce que** le moyen est disposé dans un espace creux fermé.

6. Machine à fragmenter (13) selon l'une quelconque des revendications précédentes, **caractérisée en ce que** le moyen est connecté de manière bidirectionnelle à un émetteur (9)-récepteur (9).

7. Selon une des revendications précédentes, **caractérisée en ce que** le moyen est une puce-capteur.

8. Machine à fragmenter selon une des revendications précédentes, **caractérisée en ce que** celle-ci peut être mise en service uniquement si le dispositif de sécurité est installé.

9. Machine à fragmenter selon une des revendications précédentes, **caractérisée en ce que** le disque perforé (6) présente des trous ayant que un diamètre ≤ 6 mm et de préférence une épaisseur ≥ 5 mm.

10. Machine à fragmenter selon une des précédentes revendications, **caractérisée en ce qu'**elle comporte un contrôle d'épaisseur du disque perforé (6), qui est relié de préférence à la durée de service du disque perforé, avec lequel de préférence la machine ne peut pas être mise en service si l'épaisseur du disque perforé est inférieure à une épaisseur minimale par usure.

11. Procédé de sécurisation des machines à fragmenter selon les revendications précédentes, **caractérisé en ce que** les données d'identification du disque perforé (6) disposé derrière la dernière lame (15) dans le sens d'écoulement de la matière dans la machine à fragmenter (13) sont extraites et qu'à partir de là, il est contrôlé si le disque perforé respectif (6) satisfait aux critères de norme de sécurité respectives et la machine à fragmenter peut être mise en service uniquement si le résultat de ce contrôle est positif.

12. Procédé selon la revendication 11, **caractérisé en ce que** l'on peut extraire en plus la durée de fonctionnement et/ou la charge mécanique du disque perforé (6), et que l'on peut par cela contrôler son usure, et qu'en cas de trop grande usure, l'on ne peut pas mettre en marche la machine à fragmenter.
